# FASCICULE DE BREVET EUROPEEN

(11) **EP 1 966 453 B1**
(45) Date de publication et mention de la délivrance du brevet: **02.11.2011**
(21) Numéro de dépôt: 06847087.1
(22) Date de dépôt: 20.12.2006
(51) Int. Cl.: E05B 17/20, E05B 9/08, E05B 9/04, E05B 15/16

(54) **DISPOSITIF DE PROTECTION DE VERROU DE PORTE**
VORRICHTUNG ZUM SCHUTZ EINES TÜRSRIEGELS
DEVICE FOR PROTECTING A DOOR LOCK

(30) Priorité: 20.12.2005 FR 0512996
(43) Date de publication de la demande: 10.09.2008
(73) Titulaire: Valeo Sécurité Habitacle, 94046 Créteil Cedex (FR)
(72) Inventeur: GIACOMIN, Fabrice, 94042 Créteil Cedex (FR); CANARD, Louis, 94042 Créteil Cédex (FR)
(74) Mandataire: Jacquot, Ludovic R. G.
(86) Numéro de dépôt international: PCT/FR2006/002807
(87) Numéro de publication internationale: WO 2007/077331

(56) Documents cités:
- EP-A- 0 957 219
- EP-A- 1 026 343
- EP-A- 1 277 900
- WO-A-2007/028604
- DE-C1- 10 146 026
- DE-U1- 20 016 108
- DE-U1- 20 312 399
- US-A- 5 477 712

## Description

La présente invention concerne un ensemble combiné d'un dispositif de protection de verrou d'ouvrant de véhicule et d'un verrou. Elle permet met ainsi une quasi inviolabilité dudit verrou.

D'une façon générale, les ouvrants de véhicule, tels les portières avant et arrière, les portes latérales ou haillons, sont équipés de verrou permettant leur ouverture de l'extérieur du véhicule au moyen d'une clé appropriée, et de l'intérieur du véhicule au moyen d'une poignée ou d'un dispositif mécanique ou électrique accessible à l'intérieur de l'habitacle du véhicule.

D'une manière générale, l'inviolabilité de ces verrous est toute relative compte tenu de la conception même du verrou et de sa fixation sur l'ouvrant.

En effet, les verrous sont généralement constitués d'un stator en deux parties et d'un rotor monobloc ; l'ensemble rotor et stator est monté sur la tôle de l'ouvrant de l'extérieur vers l'intérieur ; la solidarisation du verrou sur ladite tôle est effectuée par l'intermédiaire d'au moins un élément de fixation introduit de l'intérieur, se fixant dans une partie du stator et prenant appui sur le moyeu de la poignée, ladite tôle étant prise en sandwich entre le stator et le moyeu de la poignée par l'intermédiaire d'une plaque de renfort.

Par ailleurs, le stator, constitué de deux parties, permettant ainsi de positionner le rotor monobloc, est généralement réalisé par fonderie à partir d'un alliage de zinc, d'aluminium, de manganèse et de cuivre ; les deux parties du stator sont assemblées en correspondance de forme au moyen de goupilles. La demande internationale WO02097222 décrit de tels verrous comportant un stator en deux parties dans lesquelles vient se positionner un rotor monobloc.

Un capot de protection est ensuite positionné sur la partie extérieure du verrou, généralement rendu solidaire du stator par maintien en force.

La fragilité de la jonction des deux parties du stator et la nature même du matériau utilisé autorisent malheureusement le forçage du verrou à l'aide d'un outil permettant d'actionner le rotor et de déclencher ainsi l'ouverture de l'ouvrant.

L'invention a donc plus particulièrement pour but de supprimer ces inconvénients.

Elle proposé à cet effet un ensemble selon la revendication 1.

De ce fait, l'invention autorise :
- le maintien en force à l'intérieur dudit blindage des deux parties du stator du verrou,
- la transmission de l'effort d'arrachement du verrou sur la susdite vis rendant solidaire au moins une partie desdites deux parties du stator du verrou, de la poignée, de la tôle de l'ouvrant et du blindage,
- la transmission d'un effort de compression sur le matériau constituant les deux parties du stator, lors de l'arrachement du verrou, et non plus un effort de traction, voire de cisaillement.

Grâce à ces dispositions, l'invention permet de rendre le verrou quasiment inviolable, notamment en cas d'attaque du verrou par arrachement depuis l'extérieur du véhicule.

Un mode d'exécution de l'invention sera décrit ci-après, à titre d'exemple non limitatif, avec référence au dessin annexé dans lequel l'unique figure représente une coupe transversale du dispositif de protection de verrou selon l'invention.

Dans l'exemple illustré sur l'unique figure, un verrou Ve est constitué d'un rotor Ro et d'un stator St en deux parties St₁, St₂. Le stator St est en effet constitué de deux parties St₁, St₂, de manière à permettre le positionnement du rotor Ro à l'intérieur du stator lors de l'assemblage du verrou Ve, les deux parties St₁, St₂, sont ensuite reliées de façon fixe, par exemple, par des goupilles, non représentées.

Un blindage B1 en acier, forme essentiellement de cloche, situé au voisinage de l'extrémité circulaire extérieure du stator St, en correspondance de forme avec ladite extrémité extérieure du stator St, lequel blindage Bl comprend :
- une paroi circulaire Bl₁ dont la surface interne Bl₂ vient en appui sur une portée cylindrique constituant ladite extrémité extérieure du stator St,
- une paroi de fond Bl₃ qui comporte un orifice circulaire Bl₄ venant en appui sur un épaulement de diamètre inférieur à la susdite portée cylindrique constituant ladite extrémité extérieure du stator St,
- une projection Bl₅, s'étendant de la paroi circulaire Bl₁, et dirigée, selon une inclinaison, en direction de l'extrémité intérieure du stator St,
ladite projection Bl₅, venant s'emboîter dans un logement, en correspondance de forme, réalisé dans au moins une desdites deux parties St₁, St₂, du stator St, comprend un alésage fileté Bl₆ dont l'axe central Bl₇ correspond sensiblement à l'axe principal de ladite projection Bl₅, lequel axe central Bl₇ forme un angle aigu α avec l'axe de symétrie Δ du verrou, ledit alésage fileté Bl₆ débouchant en direction de l'extrémité intérieure du stator St, lequel alésage fileté Bl₆. est prolongé d'un alésage lisse Bl₈ de diamètre supérieur au diamètre interne du filetage dudit alésage fileté Bl₆, débouchant à l'extérieur de la au moins une desdites deux parties St₁, St₂, du stator St.

Une première vis Vi₁, vissée dans le susdit alésage fileté borgne Bl₆, prenant appui sur une paroi, pratiquée à cet effet dans un poignée Po, associée au verrou Ve, rend solidaire par serrage, ladite poignée Po, la tôle non représentée de l'ouvrant du véhicule, la susdite au moins une desdites deux parties St₁, St₂, du stator St, et le blindage Bl.

Une seconde vis Vi₂, dont l'axe principal est sensiblement orthogonal à l'axe de symétrie Δ du verrou, est vissée dans la susdite au moins une desdites deux parties St₁, St₂, du stator St, et rend ainsi solidaire le stator St et ladite poignée Po.

Une goupille Go, dont l'axe principal est sensiblement orthogonal à l'axe de symétrie Δ du verrou Ve, est introduite dans l'autre susdite au moins une desdites deux parties St₁, St₂, du stator St, et rend ainsi solidaire le stator St et le blindage Bl.

La susdite goupille. Go peut être remplacée par un élément de retenue, solidaire de l'autre susdite au moins une desdites deux parties St₁, St₂, du stator St, ou appartenant à l'autre susdite au moins une desdites deux parties St₁, St₂, du stator St, et rend ainsi solidaire le stator St et le blindage Bl.

Ainsi, la présence du susdit blindage Bl permet :
- le maintien en force à l'intérieur dudit blindage des deux parties St₁, St₂, du stator St du verrou Ve,
- la transmission de l'effort d'arrachement du verrou Ve sur la susdite première vis Vi₁ rendant solidaire au moins une partie des deux parties St₁, St₂, du stator St du verrou Ve, de la poignée Po, de la tôle de l'ouvrant et du blindage Bl,
   - la transmission d'un effort de compression sur le matériau constituant les deux parties St₁, St₂, du stator St, lors de l'arrachement du verrou Ve, et non plus un effort de traction, voire de cisaillement,
- la protection de l'ouverture du verrou Ve rendant difficile l'introduction d'un outil.

## Revendications

1. Ensemble combiné d'un dispositif de protection de verrou (Ve) d'ouvrant de véhicule, et d'un verrou comprenant un rotor (Ro) et un stator (St), le dit stator (St) étant en deux parties (St₁, St₂), lequel verrou (Ve), en position de montage, est solidaire de la tôle de l'ouvrant du véhicule associée à une poignée (Po), tel que le dispositif de protection comprend un blindage (Bl), en forme essentiellement de cloche, situé au voisinage de l'extrémité circulaire extérieure du stator (St), en correspondance de forme avec ladite extrémité extérieure du stator (St), et tel que l'ensemble comprend une vis (Vi₁) vissée dans un alésage (Bl₆) du blindage (Bl) qui rend solidaire par serrage, ladite poignée (Po), la tôle de l'ouvrant du véhicule, la susdite au moins une desdites deux parties (St₁, St₂) du stator St, et le blindage (Bl), et tel qu'il comprend un élément de retenue (Go) appartenant à l'autre susdite au moins une desdites deux parties (St₁, St₂,) du stator (St), ou introduit dans l'autre susdite au moins une desdites deux parties (St₁, St₂,) du stator (St), rendant solidaire le stator (St) et le blindage (Bl).

2. Ensemble selon la revendication 1,
**caractérisé en ce que** le susdit blindage (Bl), comprend :
- une paroi circulaire (Bl₁) dont la surface interne (Bl₂) vient en appui sur une portée cylindrique constituant ladite extrémité extérieure du stator (St),
- une paroi de fond (Bl₃) qui comporte un orifice circulaire (Bl₄) venant en appui sur un épaulement de diamètre inférieur à la susdite portée cylindrique constituant ladite extrémité extérieure du stator (St),
- une projection (Bl₅), s'étendant de la paroi circulaire (Bl₁), et dirigée,
selon une inclinaison, en direction de l'extrémité intérieure du stator (St), ladite projection (Bl₅), venant s'emboîter dans un logement, en correspondance de forme, réalisé dans au moins une des deux parties (St₁, St₂,) du stator (St), comprend ledit alésage fileté (Bl₆) dont l'axe central (Bl₇) correspond sensiblement à l'axe principal de ladite projection (Bl₅), lequel axe central (Bl₇) forme un angle aigu a avec l'axe de symétrie Δ du verrou, ledit alésage fileté (Bl₆) débouchant en direction de fextrëmité intérieure du stator (St), lequel alésage fileté (Bl₈) est prolongé d'un alésage lisse (Bl₉) de diamètre supérieur au diamètre interne du filetage dudit alésage fileté (Bl₈), débouchant à l'extérieur de la au moins une desdites deux parties (St₁, St₂.) du stator (St).

3. Ensemble selon l'une quelconque des revendications précédentes, **caractérisé en ce qu'**il comprend une vis (Vi₁), vissée dans le susdit alésage fileté (Bl₆), prenant appui sur une paroi, pratiquée à cet effet dans la poignée (Po), associée au verrou (Ve), rendant solidaire par serrage, ladite poignée (Po), la tôle de l'ouvrant du véhicule, la susdite au moins une desdites deux parties (St₁, St₂,) du stator (St), et le blindage (Bl).

4. Ensemble selon l'une quelconque des revendications précédentes, **caractérisé en ce qu'**il comprend une deuxième vis (Vi₂), vissée dans la susdite au moins une desdites deux parties (St₁, St₂), du stator (St) et dont l'axe principal est sensiblement orthogonal à l'axe de symétrie (Δ) du verrou, ladite deuxième vis (Vi₂) rendant solidaire le stator (St) et ladite poignée (Po).

5. Ensemble selon l'une quelconque des revendications précédentes" **caractérisé en ce que** le susdit élément de retenue est une goupille (Go), dont l'axe principal est sensiblement orthogonal à l'axe de symétrie (Δ) du verrou (Ve).

## Claims

1. Combined assembly of a device for protecting a lock (Ve) of a vehicle opening, and of a lock comprising a rotor (Ro) and a stator (St), the said stator (St) being in two parts (St₁, St₂), which lock (Ve), in the mounted position, is secured to the vehicle-opening metal sheet associated with a handle (Po), such that the protection device comprises a shielding element (Bl), that is essentially bell-shaped, situated in the vicinity of the outer circular end of the stator (St), matching in shape the said outer end of the stator (St), and such that the assembly comprises a screw (Vi₁) screwed into a bore (Bl₆) of the shielding element (Bl) which secures together, by tightening, the said handle (Po), the metal sheet of the vehicle opening, the abovementioned at least one of the said two parts (St₁, St₂) of the stator (St) and the shielding element (Bl), and such that it comprises a retaining element (G₀) belonging to the other abovementioned at least one of the said two parts (St₁, St₂) of the stator (St), or inserted into the other abovementioned at least one of the said two parts (St₁, St₂) of the stator (St), securing together the stator (St) and the shielding element (Bl).

2. Assembly according to Claim 1, **characterized in that** the abovementioned shielding element (Bl) comprises:
- a circular wall (Bl₁) the inner surface (Bl₂) of which rests against a cylindrical bearing surface forming the said outer end of the stator (St),
- a back wall (Bl₃) which comprises a circular orifice (Bl₄) resting on a shoulder with a smaller diameter than the abovementioned cylindrical bearing surface forming the said outer end of the stator (St),
- a projection (Bl₅) extending from the circular wall (Bl₁ and directed, along an incline, towards the inner end of the stator (St),
the said projection (Bl₅) fitting into a housing of matching shape made in at least one of the two parts (St₂, St₂) of the stator (St), comprises the said threaded bore (Bl₆), the central axis (Bl₇) of which corresponds substantially to the main axis of the said projection (Bl₅) which central axis (Bl₇) forms an acute angle α with the axis of symmetry Δ of the lock, the said threaded bore (Bl₆) emerging in the direction of the inner end of the stator (St), which threaded bore (Bl₆) is extended by a smooth bore (Bl₈) with a larger diameter than the inner diameter of the thread of said threaded bore (Bl₆), emerging on the outside of the at least one of the said two parts (St₁, St₂) of the stator (St).

3. Assembly according to any one of the preceding claims, **characterized in that** it comprises a screw (Vi₁), screwed into the abovementioned threaded bore (Bl₆), resting on a wall, made for this purpose in the handle (Po), associated with the lock (Ve), securing together by tightening the said handle (Po), the metal sheet of the vehicle opening, the abovementioned at least one of the said two parts (St₁, St₂) of the stator (St) and the shielding element (Bl).

4. Assembly according to any one of the preceding claims, **characterized in that** it comprises a second screw (Vi₂), screwed into the abovementioned at least one of the said two parts (St₁, St₂) of the stator (St) and of which the main axis is substantially orthogonal to the axis of symmetry (Δ) of the lock, the said second screw (Vi₂) securing together the stator (St) and the said handle (Po).

5. Assembly according to any one of the preceding claims, **characterized in that** the abovementioned retention element is a pin (G₀) of which the main axis is substantially orthogonal to the axis of symmetry (Δ) of the lock (Ve).

## Patentansprüche

1. Kombinierte Anordnung einer Riegelschutzvorrichtung (Ve) für eine Fahrzeugtür oder -klappe und eines Riegels, der einen Rotor (Ro) und einen Stator (St) umfasst, wobei der Stator (St) aus zwei Teilen (St₁, St₂) besteht, wobei der Riegel (Ve) in der Montageposition mit dem Blech der Tür oder Klappe des Fahrzeugs fest verbunden ist und einem Griff (Po) zugeordnet ist, wobei die Schutzvorrichtung eine Verkleidung (Bl) im Wesentlichen in Form einer Glocke umfasst, die sich in der Nähe des äußeren kreisförmigen Endes des Stators (St) befindet hinsichtlich der Form dem äußeren Ende des Stators (St) entspricht, und wobei die Anordnung eine Schraube (Vi₁) umfasst, die in eine Bohrung (Bl₆) der Verkleidung (Bl) geschraubt ist, die den Griff (Po), das Blech der Tür oder Klappe des Fahrzeugs, das oben genannte wenigstens eine der zwei Teile (St₁, St₂) des Stators St und die Verkleidung (Bl) durch Klemmen miteinander verbindet, und wobei sie ein Halteelement (G₀) umfasst, das zu dem anderen oben genannten wenigstens einen der zwei Teile (St₁, St₂) des Stators (St) gehört oder in das andere des oben genannten wenigstens einen der zwei Teile (St₁, St₂) des Stators (St) eingesetzt ist, um den Stator (St) und die Verkleidung (Bl) fest miteinander zu verbinden.

2. Anordnung nach Anspruch 1,
**dadurch gekennzeichnet, dass** die Verkleidung (Bl) umfasst:
- eine kreisförmige Wand (Bl₁), deren innere Oberfläche (Bl₂) sich auf einem zylindrischen Bereich abstützt, der das äußere Ende des Stators (St) bildet,
- eine Bodenwand (Bl₃), die eine kreisförmige Öffnung (Bl₄) aufweist, die sich an einer Schulter mit kleinerem Durchmesser des zylindrischen Bereichs, der das äußere Ende des Stators (St) bildet, abstützt,
- einen Vorsprung (Bl₅), der sich von der kreisförmigen Wand (Bl₁) erstreckt und längs einer Neigung in Richtung zu dem inneren Ende des Stators (St) orientiert ist,
wobei der Vorsprung (Bl₅) in einem Aufnahmesitz mit entsprechender Form sitzt, der in wenigstens einem der zwei Teile (St₁, St₂) des Stators (St) verwirklicht ist und eine Gewindebohrung (Bl₆) aufweist, deren Mittelachse (Bl₇) im Wesentlichen der Hauptachse des Vorsprungs (Bl₅) entspricht, wobei die Mittelachse (Bl₇) zu der Symmetrieachse Δ des Riegels einen spitzen Winkel α bildet, wobei die Gewindebohrung (Bl₆) in Richtung des inneren Ende des Stators (St) mündet, wobei die Gewindebohrung (Bl₆) durch eine glatte Bohrung (Bl₈) verlängert ist, deren Durchmesser größer ist als der Innendurchmesser des Gewindes der Gewindebohrung (Bl₆) und die in die äußere Umgebung des wenigstens einen der zwei Teile (St₁, St₂) des Stators (St) mündet.

3. Anordnung nach einem der vorhergehenden Ansprüche, **dadurch gekennzeichnet, dass** sie eine Schraube (Vi₁) umfasst, die in die Gewindebohrung (Bl₆) geschraubt ist und sich auf einer Wand abstützt, die hierzu in dem Griff (Po), der dem Riegel (Ve) zugeordnet ist, ausgebildet ist und den Griff (Po), das Blech der Tür oder Klappe des Fahrzeugs, den wenigstens einen der zwei Teile (St₁, St₂) des Stators (St) und die Verkleidung (Bl) durch Klemmen miteinander verbindet.

4. Anordnung nach einem der vorhergehenden Ansprüche, **dadurch gekennzeichnet, dass** sie eine zweite Schraube (Vi₂) umfasst, die in das wenigstens eine der zwei Teile (St₁, St₂) des Stators (St) geschraubt ist und deren Hauptachse zu der Symmetrieachse (Δ) des Riegels im Wesentlichen senkrecht ist, wobei die zweite Schraube (Vi₂) den Stator (St) und den Griff (Po) fest miteinander verbindet.

5. Anordnung nach einem der vorhergehenden Ansprüche, **dadurch gekennzeichnet, dass** das Halteelement ein Zapfen (G₀) ist, dessen Hauptachse zu der Symmetrieachse (Δ) des Riegels (Ve) im Wesentlichen senkrecht ist.
